# EUROPÄISCHE PATENTSCHRIFT

(11) **EP 1 046 415 B1**
(45) Veröffentlichungstag und Bekanntmachung des Hinweises auf die Patenterteilung: **24.09.2003**
(21) Anmeldenummer: 00106676.0
(22) Anmeldetag: 29.03.2000
(51) Int. Cl.: A63C 17/00, A63C 1/28

(54) **Doppelspuriger, abbiegbarer Rollschuh**
Bendable twin track skate
Patin déformable à deux pistes

(30) Priorität: 21.04.1999 DE 19917982
(43) Veröffentlichungstag der Anmeldung: 25.10.2000
(73) Patentinhaber: Hardter, Paul, 73660 Urbach (DE)
(72) Erfinder: Hardter, Paul, 73660 Urbach (DE)

(56) Entgegenhaltungen:
- EP-A- 0 956 887
- WO-A-99/36138
- DE-A- 3 022 985
- DE-A- 4 209 771
- US-A- 5 697 622

## Beschreibung

Die Erfindung betrifft einen doppelspurigen, im Bereich des Fußgelenks abbiegbaren Rollschuh mit Stabilisierung und Dämpfung.

Aus der Praxis sind viele Arten von Rollschuhen bekannt. Die bekanntesten sind die sogenannten, einspurigen Inline-Skater mit jeweils vier scheibenförmigen Rollen. Die schmalen Rollen sind weder mit einer Rücklaufsperre versehen noch lenkbar. Die Fahrweise ist, wenn seitlich nach außen Schwung geholt wird, dem Schlittschuhlauf sehr ähnlich - aber nur dann. Ein Abstoßen über die Fußspitze, wie beim Schlittschuh ist nicht möglich. Diese Skater sind vorzugsweise auf ebenen und horizontalen Asphalt-oder Betonbahnen zu verwenden. Ein Wandern ist mit diesen Skatem nur sehr beschränkt möglich, da bei einem ansteigenden Weg, ohne Rücklaufsperre die Gefahr des Rückrollens besteht.

Die DE 42 09 771 A1 zeigt ein einspuriges Rollschuhpaar, das drei breite Laufrollen aufweist und auch schlittschuhartig gefahren werden kann. Schwungholen sowohl nach der Seite als auch über die Fußspitze ist möglich. Das beschriebene Abbiegen des Fußgelenks hat sich jedoch als sehr instabil und in der Praxis als untauglich erwiesen.

Es ist Aufgabe der vorliegenden Erfindung, einen im Bereich des Fußgelenks abbiegbaren und dennoch stabilen Rollschuh gemäß Anspruch 1 zu schaffen, der nicht nur die Vorteile des Schlittschuhs und der heute bekannten Rollschuhe bietet, sondern darüberhinaus, bedingt durch eine ungewöhnliche Konzeption, vor allem bei Überlandfahrten sehr bequem und komfortabel zu fahren ist. Schwungholen kann man seitlich nach außen oder - bei längeren und bergigen Strecken, bequemer über die Fußspitze.

Voraussetzung ist dazu jedoch eine, im vorderen Rollenpaar eingebaute, Klemmkörper-Rücklaufsperre, mit der auch extreme Steigungen mühelos überwunden werden können. Auch Sicherheit gegen ausgleiten nach hinten ist dadurch gewährleistet. Die neuartige Anordnung von drei Rollenpaaren sichert einen festen, sicheren Stand. Das mittlere Rollenpaar ist in der Grundstellung gegenüber den vorderen und hinteren Rollenpaaren tiefer aufgehängt und außerdem auf der Achse einzeln drehbar angeordnet. Dadurch wird sehr leichtes Lenken, sowie die Möglichkeit des Rückwärtsfahrens ermöglicht.

Durch eine neuartige Stabilisierung wird das Abbiegen im Bereich des Fußgelenks fixiert und bleibt unter Kontrolle. Ein Dämpfungsanschlag unter dem mittleren Rollenpaar mildert Geländeunebenheiten und vermittelt ein weiches Laufen.
Über eine Justiereinrichtung wird eine optimale Gewichtseinstellung gewährleistet.

Durch die Klemmkörper-Rücklaufsperre und der Teilung der Stabilisatorplatte wird ein natürliches Abstoßen über die Fußspitze erreicht Wie beim Gehen wird dabei das Fußgelenk abgebogen. Dadurch eignet sich der Skater nicht nur vorzüglich zum Rollwandern im Jogging-Stil, sondern auch als Sommer-training-Gerät für den winterlichen Ski-Langlauf. Geeignete Wanderwege finden sich überall in der Umgegend.

Durch die geteilte Konstruktion ist der Skater außerdem weitgehend größenunabhängig.

In den Zeichnungen sind Ausführungsbeispiele des Gegenstands der Erfindung dargestellt.

Es zeigen:
**Fig. 1** einen erfindungsgemäßen Rollschuh in einer Seitenansicht in der Grund- und Fahrstellung.
**Fig. 2** den Rollschuh gemäß **Fig. 1** in natürlich abgebogenem Zustand wie beim normalen Gehen, während des Abstoßens.
**Fig. 3** in einer Seitenansicht die Stabilisierung, die Justiereinrichtung und den Dämpfungsanschlag des flexiblen Rollschuhs aus **Fig. 1**
**Fig. 4** das vordere Rollenpaar gemäß **Fig. 3** in einem Querschnitt, entlang der Linie **A - A** .
**Fig. 5** die Montage der Basis- und der Stabilisatorplatte des Rollschuhs aus **Fig. 1** in einer schematischen Draufsicht.
**Fig. 6** den Rollschuh entsprechend **Fig. 5** und montiertem Gabelgehäuse mit Justierkonsole.
**Fig. 7** den kompletten Rollschuh gemäß **Fig. 1** in einer schematischen Draufsicht.

Die **Fig. 1** zeigt einen doppelspurigen Rollschuh (**1**) mit einem flexiblen, über den Knöchel reichenden Schuh (**2**), in der Grund- und Fahrstellung. Die zueinander parallelen Drehachsen der drei Rollenpaare sind durch Kreuze angedeutet. Die Drehachse des vorderen Rollenpaares (**3**) ist gegenüber dem mittleren (**4**) und dem hinteren Rollenpaar (**5**) um einen Rollenabstand (**a**) angehoben. Die drei Rollenpaare haben den gleichen Durchmesser.

**Fig. 2** zeigt den Rollschuh (**1**) im abgebogenen Zustand, wie beim normalen Gehen, während des Abstoßvorganges. Ein im vorderen Rollenpaar (**3**) eingebaute Klemmkörper-Rücklaufsperre verhindert beim Abstoßen über die Fußspitze den Rücklauf.

In der **Fig. 3** ist die Stabilisierung, die Justiereinrichtung und die Dämpfung des flexiblen Rollschuhs dargestellt.
Das vordere Rollenpaar (**3**) muß in der Grund-und Fahrstellung exakt vom Boden abgehoben sein. Entscheidend dafür ist, daß die, von der Basisplatte (**6**) getrennte, Stabilisatorplatte (**7**) die Achse des mittleren Rollenpaares (**4**) um einen Abstand (**b**) überragt und auf dem Gabelgehäuse (**8**) sowie über den Dämpfungsanschlag (**11**) auf der Einstellschraube (**10**) aufliegt. Der Rollenabstand (**a**) ist somit gleichbleibend fixiert und ein unkontrolliertes Durchbiegen des Rollschuhs im Bereich des Fußgelenks ausgeschlossen. Der Abbiegevorgang selbst bleibt bequem.Der gewünschte Rollenabstand (**a**) wird über die Einstellschraube (**10**) auf der Justierkonsole (**9**) feinfühlig justiert. Der Dämpfungsanschlag (**11**) besteht aus flexiblem Material z.B.Vulkolan.

In der **Fig. 4** ist das vordere Rollenpaar (**3**) in einem Querschnitt durch die Mitte, entlang der Linie (**A - A**) dargestellt. Die beiden Rollen (**3**) bestehen aus gummielastischem Material. Im Innern der Rollen befinden sich zwei Kugellager (**12**) die auf der Drehachse (**13**) sitzen. In der Mitte dieser Drehachse befindet sich eine Klemmkörper-Rücklaufsperre (**14**), die auf eine, zwischen den beiden Rollen eingebaute Stahlscheibe (**15**) wirkt. Die Rollen (**3**) und die Stahlscheibe (**15**) sind durch Stifte (**16**) verbunden.

Die **Fig. 5** zeigt die getrennte Montage der Basisplatte (**6**) und der Stabilisatorplatte (**7**) mit der Hinterradgabel.

Die **Fig. 6** zeigt die schematische Darstellung des montierten Gabelgehäuses (**8**) mit der Justierkonsole (**9**).

In der **Fig. 7** wird in einer schematischen Draufsicht die Funktion der Rollenpaare dargestellt. Das Rollenpaar (**3**) ist, wie in der **Fig. 4** dargestellt, mit einer Klemmkörper-Rücklaufsperre (**14**) ausgestattet. Die Rollen (**3**) sind fest miteinander verbunden. Die Rollen des mittleren Rollenpaares (**4**) sind dagegen auf der Drehachse einzeln drehbar angeordnet, um eine leichte Lenkung zu erreichen. Die Rollen des hinteren Rollenpaares (**5**) sind auf der Drehachse fest miteinander verbunden.

## Patentansprüche

1. Doppelspuriger, im Bereich des Fußgelenks kontrolliert abbiegbarer Rollschuh (1) mit wenigstens drei Rollenpaaren ( 3, 4, 5 ), einer Klemmkörper-Rücklaufsperre ( 14 ) im vorderen Rollenpaar (3), sowie einer an der Sohle des Schuhs angeordneten Stabilisatorplatte (7), die zwischen den zwei vorderen Rollenpaaren (3, 4) eine Biegachse (b) aufweist, und auf einem Gabelgehäuse (8), das die zwei vorderen Rollenpaaren trägt, sowie auf einem Dämpfungsanschlag (11) einer Justiereinrichtung (9, 10) aufliegt, so, daß das mittlere Rollenpaar (4) feinfühlig tiefer oder höher gestellt werden kann.

2. Rollschuh nach Anspruch 1, **dadurch gekennzeichnet, daß** die drei in Fahrtrichtung hintereinander, drehbar gelagerten Rollenpaare ( 3, 4, 5 ) in zwei Gruppen angeordnet sind, die erste Gruppe mit zwei Rollenpaaren (3, 4) im Bereich des Fußgelenks, wobei die Rollen des vorderen Rollenpaares (3) fest miteinander verbunden sind, das nachfolgende, zweite Rollenpaar (4) auf seiner Achse einzeln drehbar gelagert ist und die zweite Gruppe im Bereich der Ferse angeordnet, die ein fest verbundenes Rollenpaar enthält.

3. Rollschuh nach Anspruch 1, **dadurch gekennzeichnet, daß** auch vier oder mehr Rollenpaare hintereinander eingebaut sein können.

4. Rollschuh nach Anspruch 1, **dadurch gekennzeichnet, daß** jedes Rollenpaar (3, 4, 5) aus zwei handelsüblichen Rollen wie z. Bspl. bei sogenannten Inline-Skatem verwendet so zusammengestellt wird, daß in der Mitte des Rollenpaares eine Rille gebildet wird, die Unebenheiten kompensiert.

5. Rollschuh nach Anspruch 1, **dadurch gekennzeichnet, daß** ein Rollenpaar (3, 4, 5) auch aus Vollmaterial so hergestellt werden kann.

6. Rollschuh nach Anspruch 1, **dadurch gekennzeichnet, daß** die in der Mitte der Drehachse (13) befindliche Klemmkörper-Rücklaufsperre (14) auf eine, zwischen den beiden Rollen ( 3 ) eingebaute Stahlscheibe (15) wirkt, die mit den Rollen durch Stifte (16) verbunden ist.

## Claims

1. Twin track skate, bendable within forefoot area (1), with at least 3 pairs of rollers (3,4,5), whereby leading rollers (3) are fitted with a clamping backspinstop device (14), and, furthermore, there is a stabiliser plate (7) along the sole of the shoes, bendable (b) within the leading 2 pairs of rollers (3,4) and resting on a forklike device (8), bearing the leading 2 pairs of rollers and furthermore resting (11) on a adjustable shockabsorbing device (9,10) so as to permit sensitive height adjustment of the middle roller pair (4).

2. Roller skate according claim 1, to be identified by 3 pairs of sequentally arranged rollers on turnable axles (3,4,5) and these furthermore arranged in 2 groups, whereby the leading group consists of 2 pairs of rollers (3,4) in the footankle area, and the leading pair (3) fitted with fixed-together rollers in contrary to the second pair (4) consisting of independably turnable rollers, and, finally the second roller group in the vicinity of the heels whereby rolls are fitted on a common axle.

3. Roller skate according claim 1, to be identified by possibly having 4 or even more pairs of rollers fitted sequentially.

4. Roller skate according claim 1, to be identified by possibly making use of general purpose rolls (as mounted on inlin-skates, e.g.) to build up pairs of rollers (3,4,5) in a way as to permit a channel between the rolls in order to compensate for uneven ground.

5. Roller skate according claim 1, to be identified by possibly consisting an individual pair of rollers (3, 4, 5) of one piece only.

6. Roller skate according claim 1, to be identified by the backspinstop device (14) mounted in the middle of the turnable axle (13) operating onto a steel-disk (15), fitted between 2 rollers (3) and connected to the rolls by pins (16).

## Revendications

1. Patin déformable à deux pistes au niveau de la cheville, la déformation étant contrôlable, pourvu au moins de trois paires de roulettes (3,4,5), d'un mécanisme anti-recul à mors de serrage (14) au niveau de la paire de roulettes avant (3) ainsi que d'une plaque de stabilisation (7) agencée au niveau de la semelle de la chaussure et qui, présente un essieu pliable (b) entre les deux paires de roulettes avant (3,4) et qui repose sur une enfourchure (8) portant les deux paires de roulettes avant, de même que sur une butée d'amortissement d'un mécanisme d'ajustement (9,10), de manière que la paire de roulettes du milieu (4) puisse être rehaussée ou abaissée avec grande précision.

2. Patin correspondant à la spécification 1, dont la caractéristique est que les trois paires de roulettes mises en palier de rotation (3,4,5) et agencées successivement selon la direction de circulation sont disposées en deux groupes, le premier groupe avec deux paires de roulettes (3,4) au niveau de la cheville où les roulettes de la paire avant (3) sont fixées entre-elles et la suivante et deuxième paire de roulettes (4) étant séparément mise en palier de rotation sur son essieu, et le deuxième groupe, disposé au niveau du talon et comportant une paire de roulettes solidement reliée.

3. Patin correspondant à la spécification 1, dont la caractéristique est que quatre paires de roulettes, ou plus, peuvent également être montées l'une derrière l'autre.

4. Patin correspondant à la spécification 1, dont la caractéristique est que chaque paire de roulettes (3,4,5) est composée de deux roulettes d'usage courant comme celles utilisées par exemple par les dits Rollers (Inline-Skaters), de sorte qu'une rainure est formée au milieu de la paire de roulettes compensant les aspérités du terrain.

5. Patin correspondant à la spécification 1, dont la caractéristique est qu'une paire de roulettes (3,4,5) peut être également fabriquée de la sorte en matière pleine.

6. Patin correspondant à la spécification 1, dont la caractéristique est que le mécanisme anti-recul à mors de serrage (14) se trouvant au milieu de l'axe de rotation (13) agit sur une rondelle d'acier (15) montée entre les deux roulettes et reliée aux roulettes par des goupilles.
